# EUROPÄISCHE PATENTSCHRIFT

(11) **EP 0 824 028 B1**
(45) Veröffentlichungstag und Bekanntmachung des Hinweises auf die Patenterteilung: **28.05.2003**
(21) Anmeldenummer: 97110998.8
(22) Anmeldetag: 02.07.1997
(51) Int. Cl.: A63B 22/08

(54) **Heim-Trainingsgerät**
Home trainer
Appareil d'exercice à usage domestique

(30) Priorität: 06.08.1996 DE 29613593 U
(43) Veröffentlichungstag der Anmeldung: 18.02.1998
(73) Patentinhaber: DAUM ELECTRONIC GmbH, D-90587 Veitsbronn (DE)
(72) Erfinder: Daum, Wilhelm, 90587 Veitsbronn (DE)
(74) Vertreter: Schneck, Herbert, Dipl.-Phys., Dr.

(56) Entgegenhaltungen:
- EP-A- 0 199 442
- WO-A-91/08800
- DE-A- 3 603 854
- DE-C- 4 339 282
- US-A- 4 775 145

## Beschreibung

Die Erfindung richtet sich auf ein Heim-Trainingsgerät nach Art eines Standfahrrads mit einem Rahmen und mit einer Tretkurbel, wobei abgeleitet von der Tretkurbel über ein Riemen-Getriebe die Scheibe einer Wirbelstrombremse angetrieben wird.

Die Scheibe der Wirbelstrombremse ist einerseits konstruktionsbedingt sehr schwer und muß andererseits sehr leichtgängig und exakt gelagert sein. Es werden deshalb zur Lagerung relativ aufwendige Kugellager verwendet.

Beim Transport eines derartigen Trainingsgerätes oder beim Verlagern des Trainingsgerätes beim Benutzer wirken bei einem harten Aufsetzen aufgrund der hohen trägen Masse der Scheibe auf das Lager erhebliche Kräfte ein, die häufig zu einer Beschädigung führen.

Aus der US 4 775 145 ist ein derartiges Heim-Trainingsgerät bekannt. Nachteilig bei diesem Heim-Trainingsgerät ist allerdings, daß ein Training mit diesem zu einer Lärmbelästigung führt. Dieses Problem tritt vor allem verstärkt bei kleineren Wohnungen auf.

Aus der DE 43 39 282 C1 ist ein Heim-Trainingsgerät mit einem Rahmen bekannt, der Dämpfungsfüße aufweist. Diese Dämpfungsfüße reduzieren eine Lärmbelästigung, führen aber nicht zu befriedigenden Ergebnissen.

Hiervon ausgehend liegt der Erfindung die Aufgabe zugrunde, ein Trainingsgerät der eingangs genannten Art so auszugestalten, daß unter Beibehaltung der Grundkonzeption der Wirbelstrombremse eine Beschädigung beim Transport oder Verlagern des Geräts zuverlässig verhindert wird und, daß ein besonders geräuscharmes Training möglich ist.

Diese Aufgabe wird erfindungsgemäß dadurch gelöst, daß wenigstens das Lager für die Scheibe der Wirbelstrombremse und der Elektromagnet auf einer gemeinsamen Montageplatte angeordnet sind, wobei die Montageplatte ihrerseits wieder über Stoßdämpfungseinrichtungen mit dem Rahmen verbunden ist. Auf der Montageplatte ist vorzugsweise auch noch der Riemenspanner und die zugehörige Umlenkrolle angebracht.

Das Vorsehen einer Montageplatte und deren Lagerung über Stoßdämpfungseinrichtungen hat einerseits den Vorteil, daß beim Auftreten von Stößen das Lager der Scheibe geschont wird, und daß andererseits Körperschall vom Lager nicht in den Rahmen übergeleitet und von dort abgestrahlt wird, so daß eine erhebliche Geräuschdämpfung erzielt wird.

Vorzugsweise sind die Stoßdämpfungseinrichtungen als elastische Puffer, insbesondere Gummipuffer, ausgebildet.

Dabei kann vorgesehen sein, daß einerseits Gummipuffer in vertikaler Richtung zwischen Rahmen und Montageplatte und andererseits Gummipuffer in horizontaler Richtung wirkend zwischen Montageplatte und Rahmen beziehungsweise einem Rahmenteil angeordnet sind.

Um trotz der elastischen Lagerung der Montageplatte eine exakte Positionierung zu gewährleisten, können am Rahmen vertikale Bolzen vorgesehen sein, die Führungsausnehmungen an der Montageplatte durchsetzen, so daß die Montageplatte zwar in vertikaler Richtung abgefedert beziehungsweise gedämpft gelagert ist, andererseits aber doch in horizontaler Richtung exakt positioniert ist.

Die vertikalen Bolzen können an ihrem freien Ende mit einer Sicherungsmutter versehen sein, um den Verschiebeweg axial zu begrenzen.

Günstigerweise ist vorgesehen, daß die Montageplatte eine Bohrung aufweist, in welche der Lagerbock zur Aufnahme des Kugellagers im Paßsitz eingeklebt ist. Hierzu ist anzumerken, daß es aus dem Stand der Technik bekannt ist, den Lagerbock an Rahmenteilen anzuschweißen, wobei durch den Schweißvorgang ein Verzug auftritt und der Sitz deshalb durch Aufreiben nachträglich wieder passend gemacht werden muß. Durch die erfindungsgemäß verwendete Montageplatte, beispielsweise eine 5 mm-dicke Eisenplatte, ist eine Klebebefestigung möglich, so daß die aufwendigen Nacharbeiten entfallen können.

Schließlich ist mit Vorteil weiterhin vorgesehen, daß an der Ober- und Unterseite der Montageplatte im Querschnitt gesehen etwa Z-förmig sich nach vorne beziehungsweise hinten erstreckende Leistenansätze angeformt sind, welche eine Aussteifung gegen die erheblichen angreifenden Kräfte bedingen.

Nachfolgend wird die Erfindung anhand eines bevorzugten Ausführungsbeispiels in Verbindung mit der Zeichnung näher erläutert. Dabei zeigen
- Fig. 1: eine Ansicht eines gattungsgemäßen Trainingsgerätes und
- Fig. 2: eine schematische Darstellung der Montageplatte und ihrer Lagerung.

Ein in der Zeichnung dargestelltes Trainingsgerät umfaßt einen Rahmen 1 bestehend aus miteinander verschweißten Metallprofilen, wobei der Rahmen 1 über Klammerelemente 2 mit einem vorderen, quer verlaufenden Ständerteil 3 zu einem hinteren, quer verlaufenden Ständerteil 4 verbunden und dementsprechend gegen seitliches Umkippen gesichert ist.

Von dem hinteren Ende des Rahmens 1 erstreckt sich als Sattelaufnahme ein rechteckiges Stahlrohr 5 nach hinten oben. In dieses Stahlrohr 5 ist ein korrespondierendes Stahlrohr 6 teleskopartig eingesetzt. An dem oberen Ende dieses zweiten Stahlrohres 6 ist ein Sattel 7 über eine in der Zeichnung im einzelnen nicht dargestellte Einrichtung 8 nach vorne und hinten positionseinstellbar auswechselbar befestigt. Über eine Feststellschraube 9 kann die Verschiebbarkeit des Stahlrohrs 6 relativ zum Stahlrohr 5 unterbunden werden, das heißt eine Höhneneinstellung vorgenommen werden.

Ausgehend von einem oberen, schräg nach vorne verlaufenden Rahmenteil 10 des Rahmens 1 erstreckt sich nach oben ein als Lenkeraufnahme dienendes Stahlrohr 11, welches über Haltewinkel 12 abgestützt ist.

In dem Stahlrohr 11 ist ein handelsüblicher Triathlonlenker 13 über eine Schraube 14 höhenverstellbar festgelegt.

Von dem unteren Abschnitt des Stahlrohrs 11 erstreckt sich schräg nach oben ein Träger 15, an dessen oberem Ende eine Meßanzeigeeinrichtung 16 angeordnet ist. Diese umfaßt einen Dreh-Einstellknopf 17, der vom Lenker 13 aus ohne Verlassen der Fahrposition betätigbar ist.

An dem Stahlrohr 11 ist ein Halter 18 für zwei Getränkeflaschen 19 angeordnet. Im Inneren des Rahmens 1 ist ein Riemengetriebe 20 angeordnet, umfassend eine Tretkurbel 21, welche mit einem Schwungrad 22 in Verbindung steht und einen um eine Umlenkrolle 23 geführten Treibriemen, der um eine Scheibe 24 der Wirbelstrombremse geführt ist.

An der Tretkurbel sind Pedale 25 auswechselbar derart befestigt, daß der Rennfahrer ihm gewohnte übliche Fahrpedale anbringen kann. Der Rahmen 1 ist seitlich mit transparenten Abdeckplatten 26 aus Acrylglas abgedeckt, welche über Distanzschrauben 27 auf Abstand zum Rahmen 1 gehalten werden, so daß entstehende Wärmeenergie entweichen kann.

In Fig. 2 ist schematisch der linke untere Bereich innerhalb des Rahmens 1 in Fig. 1 dargestellt. Dieser Bereich umfaßt die bereits erwähnte Scheibe 24 der Wirbelstrombremse, die gleichzeitig auch als Schwungscheibe wirkt, weiterhin den Elektromagneten 29 der Wirbelstrombremse sowie die Riemenspannanordnung (als solche in der Zeichnung nicht dargestellt) mit der Umlenkrolle 23. Die Scheibe 24 ist über ein Kugellager 30 gelagert.

Auf einer Montageplatte 31 in Form einer massiven Metallplatte sind die Scheibe 24, der Elektromagnet 29 und der Riemenspanner mit der Umlenkrolle 23 angebracht. Das Lager 30 sitzt in einem Lagerbock 32, der in eine Bohrung 33 der Montageplatte eingeklebt ist.

An der Montageplatte 31 ist an der Oberseite durch Abkanten eine Metalleiste 35 angeformt, welche sich - in Fig. 2 gesehen - nach hinten weg erstreckt und ebenfalls durch Abkanten eine Metalleiste 37, welche sich nach vorne weg erstreckt. Zwischen der Metalleiste 37 und dem unteren Holm 38 des Rahmens 1 sind Stoßdämpfungseinrichtungen 39 zur Abdämpfung vertikaler Stöße in Form von Gummiblöcken angeordnet. An der Rückseite der Montageplatte 31 ist eine weitere Stoßdämpfungseinrichtung 39 zwischen der Rückseite und einem in der Zeichnung nicht dargestellten Rahmenteil befestigt, die zur Aufnahme horizontaler Stöße dient.

Die untere Leiste 37 weist Bohrungen 40 auf, durch die sich an dem unteren Rahmenteil 38 angeschweißte Bolzen 41 derart erstrecken, daß die Leiste 37 zwar einerseits in vertikaler Richtung relativ zu diesen Bolzen beweglich ist, andererseits aber in horizontaler Richtung von diesen Bolzen positioniert wird. An der Oberseite der Bolzen 41 ist eine Sicherungsmutter 42 aufgebracht.

Durch die erfindungsgemäße Ausgestaltung dient die Montageplatte gleichzeitig auch als Vorfertigungs-Einheit, die das Lager für die Wirbelstrombremse, den Elektromagneten und die Steuerungselektronik aufnimmt, so daß es im Prinzip möglich ist, mit einer vorgefertigten Montageplatte unterschiedliche Trainingsgeräte auszustatten.

## Patentansprüche

1. Heim-Trainingsgerät, z.B. nach Art eines Standfahrrads, mit einem Rahmen (1) und einem Tretantrieb, z.B. einer Tretkurbel (21), wobei abgeleitet von dem Tretantrieb die Scheibe (24) einer Wirbelstrombremse angetrieben wird, wobei wenigstens das Lager (30) für die Scheibe (24) der Wirbelstrombremse und der Elektromagnet (29) auf einer gemeinsamen Montageplatte (31) angeordnet sind, **dadurch gekennzeichnet, daß** die Montageplatte (31) ihrerseits wieder über Stoßdämpfungseinrichtungen (39) mit dem Rahmen (1) verbunden ist.

2. Heim-Trainingsgerät nach Anspruch 1, **dadurch gekennzeichnet, daß** die Stopfdämpfungseinrichtungen (39) als elastische Puffer, insbesondere Gummipuffer, ausgebildet sind.

3. Heim-Trainingsgerät nach Anspruch 1, **dadurch gekennzeichnet, daß** einerseits Gummipuffer in vertikaler Richtung zwischen Rahmen (1) und Montageplatte (31), und andererseits Gummipuffer in horizontaler Richtung wirkend zwischen Montageplatte (31) und Rahmen (1) beziehungsweise einem Rahmenteil angeordnet sind.

4. Heim-Trainingsgerät nach Anspruch 1, **dadurch gekennzeichnet, daß** an dem Rahmen (1) vertikale Bolzen (41) vorgesehen sind, die Führungsausnehmungen (Bohrungen 40) an der Montageplatte (31) durchsetzen.

5. Heim-Trainingsgerät nach Anspruch 4, **dadurch gekennzeichnet, daß** die Bolzen (41) an ihrem freien Ende mit einer Sicherungsmutter (42) versehen sind.

6. Heim-Trainingsgerät nach Anspruch 1, **dadurch gekennzeichnet, daß** die Montageplatte (31) eine Bohrung (33) aufweist, in welche der Lagerbock (32) zur Aufnahme des Kugellagers (30) eingeklebt ist.

7. Heim-Trainingsgerät nach Anspruch 1, **dadurch gekennzeichnet, daß** an der Ober- und Unterseite der Montageplatte (31) im Querschnitt gesehen etwa Z-förmig sich nach vorne beziehungsweise hinten erstreckende Metalleisten (35, 37) angebracht sind.

## Claims

1. A home exerciser, for example of the type of a home bike, comprising a frame (1) and a pedal-operated drive, for example a pedal wheel (21), with actuation of the disk (24) of an eddy current brake deriving from the pedal-operated drive, and with at least the bearing (30) for the disk (24) of the eddy current brake and the electromagnet (29) being disposed on a joint mounting plate (31), **characterized in that** the mounting plate (31) is joined to the frame (1) via shock absorber arrangements (39).

2. A home exerciser according to claim 1, **characterized in that** the shock absorber arrangements (39) are flexible buffers, in particular rubber buffers.

3. A home exerciser according to claim 1, **characterized in that** rubber buffers are disposed vertically between the frame (1) and the mounting plate (31) on the one hand, and **in that** rubber buffers of horizontal action are disposed between the mounting plate (31) and the frame (1) or a frame member on the other hand.

4. A home exerciser according to claim 1, **characterized in that** vertical bolts (41) are provided on the frame (1), passing through guide recesses (holes 40) of the mounting plate (31).

5. A home exerciser according to claim 4, **characterized in that** the bolts (41) are provided with a counter nut (42) on their free end.

6. A home exerciser according to claim 1, **characterized in that** the mounting plate (31) has a hole (33) where the bearing block (32) for seating the ball bearing (30) is glued in place.

7. A home exerciser according to claim 1, **characterized in that** metal bars (35, 37) are attached to the top and bottom side of the mounting plate (31) which are approximately Z-shaped in cross section, extending forwards and backwards, respectively.

## Revendications

1. Appareil d'exercice à usage domestique, par exemple à la manière d'un vélo d'appartement, comprenant un cadre (1) et un actionnement de pédalage, par exemple un plateau de pédalier (21), moyennant quoi le disque (24) d'un frein à courants parasites, dévié du plateau de pédalier, est actionné, moyennant quoi au moins le palier (30) pour le disque (24) du frein à courants parasites et l'électroaimant (29) sont disposés sur une plaque de montage commune (31), **caractérisé en ce que** la plaque de montage (31) est reliée de son côté de nouveau par l'intermédiaire de dispositifs d'amortissement (39) au cadre (1).

2. Appareil d'exercice à usage domestique selon la revendication 1, **caractérisé en ce que** les dispositifs d'amortissement (39) sont des tampons élastiques, en particulier des tampons en caoutchouc.

3. Appareil d'exercice à usage domestique selon la revendication 1, **caractérisé en ce que** sont disposés d'une part des tampons en caoutchouc verticalement entre le cadre (1) et la plaque de montage (31), et d'autre part des tampons en caoutchouc horizontalement agissant entre la plaque de montage (31) et le cadre (1) ou une partie de cadre.

4. Appareil d'exercice à usage domestique selon la revendication 1, **caractérisé en ce que** sont prévus sur le cadre (1) des boulons verticaux (41) qui traversent des évidements de guidage (forures 40) sur la plaque de montage (31).

5. Appareil d'exercice à usage domestique selon la revendication 4, **caractérisé en ce que** les boulons (41) sont dotés à leur extrémité libre d'un écrou de sécurité (42).

6. Appareil d'exercice à usage domestique selon la revendication 1, **caractérisé en ce que** la plaque de montage (31) comprend une forure (33), dans laquelle est collé le support de palier (32) pour loger le roulement à billes (30).

7. Appareil d'exercice à usage domestique selon la revendication 1, **caractérisé en ce que** sont mis en place sur le côté supérieur et inférieur de la plaque de montage (31), vue en coupe transversale, des barres métalliques (35, 37) à peu près en forme de Z, s'étendant vers l'avant ou l'arrière.
